# FASCICULE DE BREVET EUROPEEN

(11) **EP 0 485 285 B1**
(45) Date de publication et mention de la délivrance du brevet: **28.02.1996**
(21) Numéro de dépôt: 91402973.1
(22) Date de dépôt: 06.11.1991
(51) Int. Cl.: H01J 31/12, G09G 3/22

(54) **Dispositif électrooptique bistable, écran comportant un tel dispositif et procédé de mise en oeuvre de cet écran**
Elektrooptische bistabile Vorrichtung, eine solche Vorrichtung enthaltender Bildschirm und Steuerungsverfahren dazu
Electrooptic bistable device, display screen including the same and method of driving therefor

(30) Priorité: 08.11.1990 FR 9013871
(43) Date de publication de la demande: 13.05.1992
(73) Titulaire: COMMISSARIAT A L'ENERGIE ATOMIQUE, F-75015 Paris (FR)
(72) Inventeur: Leroux, Thierry, F-38600 Fontaine (FR)
(74) Mandataire: Dubois-Chabert, Guy

(56) Documents cités:
- INFORMATION DISPLAY, vol. 5, no. 1, janvier 1989, New York, US; pages 17-19; I. BRODIE: "Advanced technology: flat cold-cathode CRTs"

## Description

La présente invention a pour objet un dispositif électrooptique bistable, un écran comportant un tel dispositif et un procédé de mise en oeuvre de cet écran. Elle s'applique notamment à l'affichage et la visualisation mais aussi aux systèmes logiques optiques tels les calculateurs optiques.

On connaît des dispositifs électrooptiques bistables tels que ceux décrits dans le document "Electro-optic applications of ferroelectric liquid crystals to optical computing" rédigé par M.A.Handschy et al. et paru dans la revue Ferroelectrics 1988, vol.85, pp.279-289 publiée par Gordon and Breach Science publishers S.A. Ceux-ci comportent une cellule à cristal liquide accolée à une couche d'un matériau photoconducteur, l'ensemble étant commandé par un flux lumineux extérieur. La cellule à cristal liquide peut être transparente ou opaque et transmettre ou non le faisceau lumineux de commande.

Lorsque le faisceau lumineux est transmis, la résistivité du matériau photoconducteur est réduite alors que lorsque la transmission est sensiblement nulle, la résistivité devient très importante. Le passage de l'un à l'autre des états conducteur ou isolant est effectué selon une courbe d'hystérésis : à flux lumineux donné, il peut exister deux états de transmission de la cellule associée au photoconducteur tels que le matériau photoconducteur puisse être dans l'un ou l'autre état (conducteur ou isolant). Une information logique peut ainsi être enregistrée.

Des mémoires de calculateur optique fonctionnent avec de tels dispositifs bien que ceux-ci soient peu performants. En effet, le temps de basculement d'un tel dispositif bistable est long (quelques millisecondes) ce qui interdit la réalisation d'opérations logiques à hautes fréquences.

Le but de la présente invention est de fournir un dispositif électrooptique bistable à temps de basculement rapide, de l'ordre de la microseconde.

La commutation étant approximativement mille fois plus rapide que dans les dispositifs à cellule à cristal liquide, un nombre d'opérations logiques bien supérieur peut être effectué pendant une même durée.

Un dispositif conforme à l'invention présente l'avantage d'une réalisation simple utilisant des techniques de fabrication bien maîtrisées.

La présente invention concerne un dispositif électrooptique bistable comprenant :
un premier et un second substrats,
des moyens pour sceller hermétiquement les premier et second substrats entre eux de manière à réaliser une enceinte sous vide,
contenu dans ladite enceinte, au moins un élément bistable comportant :
   d'une part, supportés par le premier substrat :
      une première couche de matériau conducteur,
      une couche de matériau photoconducteur,
      une couche de matériau cathodoluminescent,
   d'autre part, un moyen pour exciter ledit matériau cathodoluminescent.

Selon une variante de réalisation, le premier substrat et la première couche de matériau conducteur sont transparents.

Selon un mode de réalisation particulier, un élément bistable comporte une seconde couche de matériau conducteur, la première et la seconde couches de matériau conducteur étant disjointes et déposées sur le premier substrat, la couche de matériau photoconducteur recouvrant au moins partiellement les première et seconde couches de matériau conducteur de manière à relier électriquement ces couches de matériau conducteur, les couches de matériau conducteur et de matériau photoconducteur formant une structure sensiblement coplanaire recouverte par la couche de matériau cathodoluminescent.

La seconde couche de matériau conducteur peut éventuellement être transparente.

Selon une variante de ce mode de réalisation, une couche isolante est intercalée entre la structure sensiblement coplanaire et la couche de matériau cathodoluminescent, cette couche isolante étant pourvue d'une ouverture percée au niveau de la seconde couche de matériau conducteur de manière à ce qu'un contact électrique soit établi entre la seconde couche de matériau conducteur et la couche de matériau cathodoluminescent. Cette couche isolante permet d'isoler la première couche de matériau conducteur et la couche de matériau cathodoluminescent, lorsque le matériau photoconducteur ne recouvre pas totalement la première couche de matériau conducteur.

Selon un autre mode de réalisation, la première couche de matériau conducteur est déposée sur le premier substrat, la couche de matériau photoconducteur recouvrant au moins partiellement la première couche de matériau conducteur, ces couches formant une structure en empilement recouverte par la couche de matériau cathodoluminescent, et en ce que ledit élément bistable comporte un moyen pour isoler électriquement la première couche de matériau conducteur de la couche de matériau cathodoluminescent.

Selon une variante de ce de mode de réalisation, ledit moyen pour isoler électriquement la première couche de matériau conducteur de la couche de matériau cathodoluminescent peut être constitué par une extension de la couche de matériau photoconducteur recouvrant totalement la première couche de matériau conducteur.

Ledit moyen pour isoler électriquement la première couche de matériau conducteur de la couche de matériau cathodoluminescent peut être constitué par une couche isolante recouvrant la structure en empilement, lorsque la couche de matériau photoconducteur recouvre partiellement la première couche de matériau conducteur, cette couche isolante étant pourvue d'une ouverture au niveau de la couche de matériau photoconducteur de manière à assurer un contact électrique entre la couche de matériau photoconducteur et la couche de matériau cathodoluminescent.

Selon une variante du deuxième mode de réalisation, la structure en empilement comprend une seconde couche de matériau conducteur recouvrant au moins partiellement la couche de matériau photoconducteur. Cette seconde couche peut être disposée en partie sur le substrat.

Le dispositif bistable possède deux modes de fonctionnement détaillés plus loin, l'un à flux lumineux d'excitation constant ou nul, l'autre à tension d'excitation constante.

Selon un mode de réalisation pour un fonctionnement à tension ou à flux d'excitation constante, le dispositif comprend une source lumineuse disposée par exemple à l'extérieur de l'enceinte.

Lorsque le dispositif de l'invention fonctionne à tension constante avec une excitation lumineuse externe, la source lumineuse externe est placée de façon avantageuse du côté du premier substrat, celui-ci ainsi que la couche de premier matériau conducteur devant être alors transparents. Par ailleurs, lorsque le dispositif de l'invention est utilisé dans un écran de visualisation, la lumière émise par le matériau cathodoluminescent est avantageusement transmis au travers des couches intercalées entre ce matériau et le premier substrat, l'ensemble devant être transparent.

Différents moyens pour exciter le matériau cathodoluminescent peuvent être employés : on peut citer notamment une source d'électrons à cathodes émissives à micropointes, une source d'électrons à diodes semiconductrices possédant une structure métal-isolant métal ou tout autre source d'électrons.

De manière avantageuse, lorsque le dispositif comprend plusieurs éléments bistables, une couche unique de matériau cathodoluminescent est commune à tous les éléments bistables.

Toujours lorsque le dispositif comprend plusieurs éléments bistables, ces éléments peuvent être arrangés en matrice. Cette disposition permet un fonctionnement multiplexé des éléments bistables, ce qui peut faciliter la commande du dispositif.

Dans un arrangement matriciel, les premières couches de matériau conducteur sont avantageusement reliées entre elles en colonnes conductrices parallèles et le moyen d'excitation est commandé selon des lignes parallèles.

Un autre objet de la présente invention consiste à mettre à profit la bistabilité du dispositif précédent et donc la possibilité de mémorisation d'un état pour réaliser un écran plat de visualisation avantageusement multiplexé très lumineux.

La présente invention concerne donc un écran plat comprenant un dispositif bistable comportant plusieurs éléments bistables arrangés en lignes et en colonnes, chaque élément bistable d'une ligne et d'une colonne formant un pixel de l'écran.

La commande d'un tel écran est multiplexée. En appliquant des tensions de commande appropriées, profitant de la bistabilité des éléments, une fois qu'un pixel adressé est placé dans un état "allumé", cet état peut être maintenu jusqu'au prochain adressage du pixel considéré, c'est-à-dire pendant tout le temps de trame. Usuellement, un état "allumé" n'est maintenu que pendant un temps d'adressage d'un pixel. La luminosité de l'écran est ainsi améliorée d'un facteur égal au nombre de lignes de l'écran.

De plus, le nombre de lignes d'un tel écran n'est pas limité. On peut réaliser des écrans de grandes dimensions tout en conservant une simplicité de commande.

Les signaux correspondant aux informations à afficher sont délivrés sur les colonnes conductrices réalisées par les premières couches de matériau conducteur reliées entre elles. Ces colonnes conductrices sont des anodes ; elles possèdent des capacités beaucoup plus faibles (d'un facteur 500 à 1000) que des cathodes sur lesquelles sont usuellement appliqués ces signaux.

La puissance capacitive nécessaire pour commander l'écran s'en trouve réduite d'autant. En effet, les sources d'électrons ont des épaisseurs limités et donc de fortes capacités alors qu'un élément bistable compte-tenu de l'épaisseur de vide a une capacité plus faible.

La présente invention concerne aussi un procédé pour la mise en oeuvre d'un tel écran.

Les pixels de l'écran pouvant prendre un état "allumé" ou "éteint", le procédé consiste à :
adresser successivement les lignes de pixels,
lors de l'adressage d'une ligne,
   porter tous les pixels de cette ligne dans un état "éteint", puis allumer les pixels de cette ligne devant l'être,
   maintenir les pixels des lignes non adressées dans celui des états pris pendant l'adressage précédent.

Selon un mode de réalisation particulier,
- V0: étant une tension de seuil inférieur pour la bistabilité d'un élément bistable,
- V1: étant une tension de seuil supérieur pour la bistabilité d'un élément bistable,
l'état d'un pixel situé au croisement d'une ligne et d'une colonne étant commandé en appliquant une différence de potentiel entre cette colonne conductrice (anode) et une cathode dudit moyen pour exciter le matériau cathodoluminescent, cette cathode excitant la ligne considérée,

A - lors de l'adressage d'une ligne :
   a) pendant une durée Te, on porte la cathode considérée à un potentiel -VlN puis,
   b) pendant une durée Ta, on porte la cathode considérée à un potentiel -VlB,
   1) pour allumer le pixel situé à l'intersection de la ligne considérée et de la colonne considérée,
      i) pendant la durée Te, on porte la colonne à un potentiel -Vc, avec la condition VlN - Vc < V0,
      ii) pendant la durée Ta, on porte la colonne à un potentiel Vc, avec la condition VlB + Vc > V1,
   2) pour éteindre le pixel situé à l'intersection de la ligne considérée et de la colonne considérée,
      i) pendant la durée Te, on porte la colonne à un potentiel Vc, avec la condition VlN + Vc < V0,
      ii) pendant la durée Ta, on porte la colonne à un potentiel -Vc, avec la condition VlB - Vc < V1,
B - en dehors de l'adressage de la ligne considérée, on porte la cathode considérée à un potentiel -Vr tel que Vr + Vc < V1 et Vr - Vc > V0 pour maintenir les pixels de la ligne considérée dans celui des états pris à l'adressage précédent.

Les caractéristiques et avantages de l'invention apparaîtront mieux après la description qui suit donnée à titre explicatif et nullement limitatif. Cette description se réfère à des dessins annexés sur lesquels :
- la figure 1 représente schématiquement une vue en coupe d'un dispositif conforme à l'invention,
- la figure 2A représente schématiquement une vue partielle d'un dispositif conforme à l'invention,
- la figure 2B représente schématiquement une variante de réalisation d'un élément bistable,
- la figure 3 représente une variante de réalisation d'un élément bistable,
- la figure 4 représente schématiquement un premier mode de réalisation d'un moyen d'excitation d'une couche cathodoluminescente,
- la figure 5 représente schématiquement un second mode de réalisation d'un moyen d'excitation d'une couche cathodoluminescente,
- la figure 6 représente schématiquement un troisième mode de réalisation d'un moyen d'excitation d'une couche cathodoluminescente,
- la figure 7 représente schématiquement une courbe d'hystérésis mettant en évidence la bistabilité d'un élément bistable lors d'une excitation à tension de commande constante,
- la figure 8 représente schématiquement une courbe d'hystérésis mettant en évidence la bistabilité d'un élément bistable lors d'une excitation à flux lumineux d'entrée constant,
- la figure 9 représente schématiquement un écran de visualisation conforme à l'invention,
- les figures 10 et 11 représentent chacune une vue partielle et schématique d'une coupe d'un élément bistable pour la réalisation de cet écran,
- les figures 12A à 12E représentent schématiquement des chronogrammes pour la commande d'un état allumé et éteint d'un pixel de l'écran.

La figure 1 représente schématiquement une vue en coupe d'un dispositif électrooptique bistable conforme à l'invention. Ce dispositif comporte un premier substrat 10 éventuellement transparent, par exemple en verre, et un second substrat 12, par exemple en verre lui aussi.

Un joint 14 par exemple en verre fusible scelle hermétiquement les premier et second substrats 10, 12 entre eux de manière à obtenir une enceinte dans laquelle on réalise un vide poussé (par exemple, 10⁻⁶ mm Hg).

Dans la réalisation représentée, le dispositif comprend, contenus dans ladite enceinte, plusieurs éléments bistables 16 disposés matriciellement suivant des lignes et des colonnes. Chaque élément bistable 16 comprend, supportées par le premier substrat, une série de couches formant une structure en empilement.

Une première couche 18 de matériau conducteur, éventuellement transparente, par exemple en oxyde d'indium et d'étain (ITO) est déposée sur le substrat 10 ; cette couche 18 possède une épaisseur de par exemple 500 Å ; une couche de matériau photoconducteur 20, par exemple formée d'un empilement de silicium amorphe dopé n⁺ (a-Si-n⁺), de silicium amorphe (a-Si) et de silicium amorphe dopé n⁺ (a-Si-n⁺), recouvre totalement la première couche de matériau conducteur 18 ; cette couche 20 possède par exemple une épaisseur de 1 à 2 µm. Une couche de matériau cathodoluminescent 22 par exemple en sulfure de zinc (ZnS) recouvre la couche de matériau photoconducteur 20, cette couche 22 possède par exemple une épaisseur de 10 µm. Eventuellement une seconde couche de matériau conducteur transparent 24 (ITO, par exemple) est déposée de manière à réaliser un contact entre la couche de matériau photoconducteur 20 et la couche de matériau cathodoluminescent 22. Ce contact définit la zone active de chaque élément bistable. Cette couche 24 possède par exemple une épaisseur de 500 à 1000 Å.

Cette couche permet d'assurer un bon contact ohmique entre le matériau photoconducteur et le matériau cathodoluminescent 22.

On peut voir sur la figure 2A qu'une couche unique de matériau cathodolumiscent 22 est commune à tous les éléments bistables. De cette manière, le dépôt de cette couche est simplifié.

On peut aussi voir sur la figure 2A que les premières couches de matériau conducteur 18 sont reliées entre elles pour former des colonnes conductrices. De cette manière, on peut effectuer une commande multiplexée des éléments bistables 16 si le moyen d'excitation est commandable en ligne. La couche 24 est gravée de façon à ce que les contacts entre la couche 20 et la couche 22 ainsi réalisés définissent des éléments bistables distincts.

La figure 2B représente schématiquement une variante de réalisation d'un élément bistable dans un agencement en empilement. Sur cette vue en coupe, on voit qu'une couche isolante 23 recouvre la couche de matériau photoconducteur 20. Cette couche isolante 23 possède une ouverture 25 dégageant la base de la couche de matériau photoconducteur 20 de manière à assurer un contact électrique entre la couche 20 et la couche de matériau photoluminescent 22.

La figure 3 représente schématiquement une variante de réalisation d'un élément bistable. Les couches sont disposées suivant une structure sensiblement coplanaire. La première couche de matériau conducteur 18 ainsi que la seconde couche de matériau conducteur 24 sont déposées sur le premier substrat 10 ; la couche de matériau photoconducteur 20 recouvre totalement le matériau conducteur 18 et partiellement la couche 24. La couche de matériau cathodoluminescent 22 recouvre la structure coplanaire 18, 20, 24, tout en n'ayant aucun contact avec la couche 18 et un contact avec la couche 24.

A nouveau sur la figure 1, on voit qu'un élément bistable 16 comporte encore un moyen 26 pour exciter la couche de matériau cathodoluminescent 22. Ce moyen 26 est une source d'électrons supportée par le second substrat 12.

Dans l'exemple de réalisation représenté sur la figure 1, où les éléments bistables 16 sont disposés en matrice, le moyen 26 permet une excitation des lignes successives d'éléments bistables.

La figure 4 représente schématiquement un premier exemple de réalisation d'un moyen 26 pour exciter la couche cathodoluminescente. Il s'agit d'une source d'électrons à cathodes émissives à micropointes. On trouve par exemple une description d'une telle source d'électrons dans la demande de brevet français n° 2 623 013.

Dans la réalisation représentée sur la figure 4, des lignes conductrices 28 sont déposées sur le substrat 12. Ces lignes supportent des micropointes 30 aptes à émettre des électrons. Elles sont recouvertes d'une couche isolante 32 percée d'orifices 34 aux emplacements des micropointes 30.

Une grille 36 unique, percée d'orifices 38 en regard des orifices 34 des couches isolantes 32, est déposée sur ces couches isolantes 32.

Selon un autre mode de réalisation (non représenté) d'une telle source d'électrons, des lignes sont formées sur la grille alors que les micropointes reposent sur une couche conductrice commune.

La figure 5 représente schématiquement un second exemple de réalisation d'un moyen pour exciter la couche cathodoluminescente. Il s'agit d'une source d'électrons à diodes possédant une structure métal-isolant-métal, dite MIM (ou encore MDM pour métal-diélectrique-métal).

On trouve une description d'une telle source d'électrons dans le livre de Fridrikhov et Movnine, intitulé "Bases physiques de la technique électronique" paru aux éditions Mir.

Dans la réalisation représentée sur la figure 5, des lignes conductrices 38 en métal reposent sur le substrat 12. Chaque ligne conductrice 38 est recouverte d'une couche diélectrique 40 mince. Les couches diélectriques (isolantes) 40 sont recouvertes par un film métallique unique 42.

Aux emplacements des lignes conductrices 38, la structure MIM forme une diode apte à émettre des électrons.

La figure 6 représente schématiquement un troisième exemple de réalisation d'un moyen pour exciter la couche cathodoluminescente. Il s'agit d'une source d'électrons à diodes semi-conductrices. On trouve une description d'une telle source d'électrons dans le livre précité.

Les sources à structure semi-conducteur-métal et les sources à jonctions p-n appartiennent à la catégorie des sources à diodes semi-conductrices.

Sur la figure 6, on a représenté à titre d'exemple non limitatif une source d'électrons à structure semi-conducteur-métal. Des lignes de matériau semi-conducteur 44 reposent sur le substrat 12. Ces lignes 44 sont recouvertes par une couche métallique 46.

Quelle que soit la source d'électrons retenue, celle-ci ne fonctionne que convenablement polarisée au regard d'un potentiel appliqué sur la première couche de matériau conducteur 18 (fig.1).

Les tensions de commande adéquates sont appliquées par l'intermédiaire d'un moyen de commande 48 que l'on peut voir sur la figure 1. Ce moyen de commande 48 est relié aux électrodes (18, 28, 36 ou 18, 38, 42 ou 18, 44, 46) qui doivent l'être par des contacts sortant de l'enceinte. Les couches de matériau conducteur 18 jouent le rôle d'anode ; les lignes dessinées dans les sources d'électrons sont des cathodes.

On décrit maintenant un premier mode de fonctionnement d'un élément bistable en référence à la figure 7 représentant un flux lumineux de sortie Fs émis par le matériau cathodoluminescent (ou ce qui revient au même une tension d'accélération Va des électrons émis par la source d'électrons) en fonction de la tension Vak appliquée entre l'anode et la cathode à l'intersection desquelles se situe l'élément bistable considéré.

Le courant émis par la source d'électrons 26 (fig.1) est maintenu fixe par application d'une tension de commande adéquate. Cette tension est appliquée entre la grille 36 et la cathode 28 considérée pour une source d'électrons à cathodes émissives à micropointes (fig.4), entre le film métallique 42 et la couche métallique 38 constituant la cathode considérée pour une structure MIM (fig.5), ou entre la couche métallique 46 et la couche semi-conductrice 44 constituant la cathode considérée pour une structure semi-conductrice (fig.6).

Les électrons émis par la source d'électrons sont plus ou moins accélérés en fonction de la valeur de la différence de potentiel Vak appliquée entre l'anode et la cathode considérées.

On voit sur la figure 7 (partie A de la courbe), qu'en augmentant Vak, la tension d'accélération Va des électrons, après être restée sensiblement égale à une valeur minimale, passe brusquement à une valeur maximale lorsque Vak dépasse un seuil V1 environ égal à 100 V.

Lorsqu'on diminue Vak à partir d'une valeur supérieure à V1 (partie B de la courbe), la tension Va conserve sensiblement sa valeur maximale puis chute brusquement à sa valeur minimale lorsque Vak devient inférieur à un seuil Vo environ égal à 90 V.

La courbe décrivant le flux lumineux de sortie Fs est identique à celle décrivant le comportement de Va. En effet, lorsque la tension d'accélération est faible, le matériau cathodoluminescent émet peu de lumière et la conductivité du matériau photoconducteur est faible.

Plus on augmente la différence de potentiel Vak, plus les électrons sont accélérés et produisent de la cathodoluminescence. Lorsqu'on franchit le seuil V1, la résistance du matériau photoconducteur devient minimale et la tension d'accélération, donc le flux lumineux de sortie deviennent maximaux.

Le phénomène est similaire mais en sens inverse, lorsque Vak décroît. La courbe décrit un cycle d'hystérésis comprenant une zone de fonctionnement entre V0 et V1 à deux états stables. Pour ce premier mode de fonctionnement, le flux lumineux d'entrée, flux lumineux extérieur dirigé vers le matériau photoconducteur est considéré constant ou nul.

En référence à la figure 8, on décrit maintenant un second mode de fonctionnement dans lequel la différence de potentiel Vak est maintenue constante et la variation du flux lumineux de sortie dépend de la variation d'un flux lumineux d'entrée.

Comme on peut le voir sur la figure 1, ce flux lumineux d'entrée est délivré par une source lumineuse 50 disposée à l'extérieur de l'enceinte contenant les éléments bistables. Cette source lumineuse est commandée par les moyens de commande 48. Les différents éléments bistables peuvent être éclairés indépendamment les uns des autres de façon avantageuse à partir du substrat 10.

Une telle source lumineuse 50 peut être par exemple réalisée par un ou plusieurs lasers ou un ou plusieurs autres éléments bistables par exemple.

De retour à la figure 8, on voit qu'on fait varier la conductivité du matériau photoconducteur en le soumettant à un flux lumineux d'entrée Fe de plus en plus intense. En dessous d'un seuil F1 (partie C de la courbe), la conductivité est minimale et donc comme précédemment, la tension Vak est pratiquement entièrement ramenée aux bornes du matériau photoconducteur pour une tension d'accélération faible. Le flux lumineux de sortie Fs est donc minimal. Au-dessus du seuil F1, la conductivité est maximale ; la tension aux bornes du matériau photoconducteur est négligeable et la tension d'accélération devient maximale : le flux lumineux de sortie Fs est maximal.

En diminuant le flux lumineux d'entrée (partie D de la courbe) on obtient le phénomène inverse et un basculement de la valeur maximale à la valeur minimale de Fs lorsque Fe devient inférieur à une valeur de seuil Fo.

La courbe décrit donc un cycle d'hystérésis comprenant une zone de fonctionnement comprise entre Fo et F1 à deux états stables.

Dans l'un ou l'autre des modes de fonctionnement le basculement de l'un à l'autre des états stables est obtenu en un temps de l'ordre de la miscroseconde. On peut ainsi réaliser des mémoires optoélectroniques rapides, compétitives avec les systèmes électroniques et simples à réaliser.

Outre des mémoires optoélectroniques, un dispositif conforme à l'invention permet la réalisation d'un écran plat de visualisation.

Un tel écran est représenté schématiquement sur la figure 9. Il reprend les éléments du dispositif électrooptique bistable décrit précédemment et les références adoptées sont identiques à celles de la figure 1. Dans le reste de la description, on considèrera que cet écran est observé du côté du substrat 10.

L'écran est matriciel ; les éléments bistables 16 sont arrangés en lignes et en colonnes : chaque élément bistable correspond à un pixel de l'écran. Les premières couches de matériau conducteur 18 sont reliées entre elles pour former des colonnes conductrices et les sources d'électrons sont commandées en ligne, un élément bistable étant défini à l'intersection des lignes et des colonnes.

Comme on peut le voir sur les figures 2A, 2B, 3, 10 et 11, plusieurs arrangements des couches supportées par le substrat transparent 10 sont possibles.

Une autre structure coplanaire que celle de la figure 3 est représentée schématiquement en coupe sur la figure 10.

La première et la seconde couches de matériau conducteur 18, 24 sont déposées sur le premier substrat 10 : la première couche 18 comme on l'a vu, sous forme d'une colonne conductrice, la seconde 24 définissant les dimensions du pixel, cette seconde couche étant transparente.

Dans la réalisation représentée sur la figure 10, les première et seconde couches de matériau conducteur 18, 24 sont reliées entre elles par une couche de matériau photoconducteur 20 les recouvrant partiellement.

Une couche de matériau isolant 23 recouvre cet arrangement coplanaire à l'exception d'un emplacement correspondant à une ouverture 25 et situé au niveau de la seconde couche conductrice 24.

Cet arrangement coplanaire est recouvert par un dépôt de matériau cathodoluminescent 22 qui possède un contact électrique avec la seule seconde couche 24.

La figure 11 représente schématiquement une coupe d'une autre structure en empilement que celles représentées figures 1, 2A et 2B. La première couche de matériau conducteur 18, déposée sur le substrat 10, est recouverte par une couche de matériau photoconducteur 20. Une seconde couche de matériau conducteur 24 présente une partie 24A qui recouvre au moins partiellement la couche de matériau photoconducteur 20 et une autre partie reposant sur le substrat 10 dont la géométrie définit les dimensions du pixel.

La structure est recouverte par une couche de matériau cathodoluminescent 22.

Comme on l'a vu précédemment, la source d'électrons 26 (fig.9) est apte à exciter les lignes successives de pixels à l'écran sous l'action du moyen de commande 48.

A chaque adressage d'une ligne de l'écran, le moyen de commande 48 délivre des signaux de commande sur les colonnes conductrices pour allumer ou éteindre les pixels de cette ligne.

Les figures 12A à 12E représentent schématiquement des chronogrammes pour la commande de l'état d'un pixel de l'écran. Sur ces schémas, les échelles d'amplitude des potentiels ne sont pas respectées.

La commande de l'écran est effectuée à flux lumineux d'entrée et courant d'électrons constants. On fait varier la conductivité du matériau photoconducteur du pixel considéré en faisant varier la différence de potentiels appliquée entre l'anode et la cathode (à savoir la colonne conductrice associée au pixel et par exemple la ligne conductrice d'une source d'électrons à cathodes émettrices à micropointes, le pixel considéré étant disposé à l'intersection de cette ligne et de cette colonne).

Lorsque la conductivité du matériau photoconducteur est minimale, la tension d'accélération des électrons est minimale et le pixel est dans un état éteint. Lorsque la conductivité du matériau photoconducteur est maximale, la tension d'accélération des électrons est maximale et le pixel est dans un état allumé.

Conformément au procédé de l'invention, on adresse successivement les lignes de pixels. La figure 12A représente le potentiel Vl appliqué sur une cathode (ligne) en fonction du temps.

Une ligne donnée est adressée tous les temps de trame Tt. La durée d'adressage d'une ligne Tl est divisée en deux périodes : une première période Te consacrée à l'effacement de l'état des pixels de la ligne adressée (tous les pixels sont portés dans un état éteint), une seconde période Ta d'adressage proprement dit pendant laquelle les pixels sont portés dans l'état qu'ils doivent prendre.

Pendant la durée Te, Vl prend une valeur -VlN, avec VlN par exemple égale à 80 V ; pendant Ta, Vl prend une valeur -VlB avec VlB par exemple égale à 100 V. Vl prend la valeur -Vr le reste du temps avec Vr par exemple égale à 95 V.

La figure 12B représente schématiquement le potentiel VcB appliqué sur une colonne conductrice pour obtenir un pixel dans un état allumé.

Pendant la période d'effacement Te, le potentiel VcB prend la valeur -Vc. Les valeurs Vc et VlN sont choisies telles que VlN ± Vc soit inférieure à Vo valeur de seuil inférieure de l'élément bistable (fig.7). Comme on l'a vu précédemment, Vo peut être égale à 90 V. VlN étant choisie égale à 80 V, Vc est par exemple égale à 4 V.

Pendant la période Ta, VcB prend la valeur Vc.

La figure 12C représente schématiquement la différence de potentiels Vak entre anode et cathode pour porter un pixel dans un état allumé. Pendant la période d'effacement Te, Vak prend la valeur VlN - Vc, c'est-à-dire dans l'exemple décrit 76 V qui est bien inférieure à Vo, le matériau photoconducteur possède une conductivité minimale entraînant une tension d'accélération minimale des électrons d'excitation ; le flux lumineux de sortie est négligeable : quel que soit son état précédent (représenté par des pointillés sur la figure 12C), le pixel est porté dans un état éteint.

Pendant la période d'adressage Ta, Vak prend la valeur VlB + Vc, c'est-à-dire dans l'exemple décrit 104 V qui est bien supérieure à la valeur de seuil V1 (fig.7). La conductivité du matériau photoconducteur devient maximale entrainant un flux lumineux de sortie maximal : le pixel est bien allumé.

La figure 12D représente schématiquement le potentiel VcN appliqué sur une colonne conductrice pour obtenir un pixel dans un état éteint.

Pendant la période d'effacement Te, le potentiel VcN prend la valeur Vc puis la valeur -Vc pendant la période d'adressage.

La figure 12E représente schématiquement la différence de potentiels Vak entre anode et cathode pour porter un pixel dans un état éteint quel que soit son état précédent représenté par des pointillés sur la figure 12E.

Pendant la période d'effacement, Vak prend la valeur VlN + Vc, c'est-à-dire dans l'exemple décrit 84 V qui est bien inférieure à Vo : le pixel est porté dans un état éteint.

Pendant la période d'adressage Ta, Vak prend la valeur VlB - Vc, c'est-à-dire dans l'exemple décrit 96 V, qui est bien inférieure à V1 : le pixel reste dans l'état précédent, à savoir éteint.

Entre deux périodes d'adressage d'une ligne, les états pris par les pixels de cette ligne sont mémorisés par les éléments bistables correspondant à chaque pixel. Les colonnes sont en permanence portées à un potentiel ± Vc pour la commande des pixels des autres lignes. Entre deux adressages, chaque ligne est portée à une valeur de potentiel -Vr. Les valeurs Vr et Vc sont telles que le potentiel Vak = Vr ± Vc, entre deux adressages, soit compris entre Vo et V1. On a vu plus haut que Vr est choisie par exemple égale à 95 V et Vc à 4 V ; Vr ± Vc est donc bien contenue dans la gamme allant de 90 à 100 V, c'est-à-dire dans la zone de bistabilité permettant de maintenir les pixels de la ligne considérée dans l'état pris pendant l'adressage précédent.

La mémorisation de l'état des pixels explique la necessité d'une période d'effacement avant chaque nouvel adressage.

Si N est le nombre de lignes d'un écran, grâce à cette mémorisation, un état allumé d'un pixel est maintenu N fois plus longtemps que dans un écran usuel où l'état allumé n'est maintenu que dans la période d'adressage de la ligne correspondante. On obtient donc un écran beaucoup plus lumineux que dans l'art antérieur.

De plus, pour un tel écran, le nombre de lignes n'est plus une contrainte. La réalisation d'écrans de grandes dimensions et à grand nombre de lignes pour un affichage de haute définition est possible.

L'invention ne se limite nullement aux exemples de réalisation plus spécialement décrits et représentés ; elle en admet au contraire toutes les variantes. En particulier, d'autres types de sources d'électrons sont utilisables ou bien, pour un écran, d'autres procédés de mise en oeuvre sont possibles.

## Revendications

1. Dispositif électrooptique bistable, caractérisé en ce qu'il comprend :
un premier et un second substrats (10, 12),
des moyens (14) pour sceller hermétiquement les premier et second substrats (10, 12) entre eux de manière à réaliser une enceinte sous vide,
contenu dans ladite enceinte, au moins un élément bistable (16) comportant :
d'une part, supportés par le premier substrat (10) :
une première couche de matériau conducteur (18),
une couche de matériau photoconducteur (20),
une couche de matériau cathodoluminescent (22),
d'autre part, un moyen (26) pour exciter ledit matériau cathodoluminescent (22).

2. Dispositif électrooptique bistable selon la revendication 1, caractérisé en ce que le premier substrat (10) et la première couche de matériau conducteur (18) sont transparents.

3. Dispositif électrooptique bistable selon l'une quelconque des revendications 1 et 2, caractérisé en ce qu'un élément bistable (16) comporte une seconde couche (24) de matériau conducteur, la première et la seconde couches de matériau conducteur (18, 24) étant disjointes et déposées sur le premier substrat (10), la couche de matériau photoconducteur (20) recouvrant au moins partiellement les première et seconde couches de matériau conducteur (18, 24) de manière à relier électriquement ces couches de matériau conducteur (18, 24), les couches de matériau conducteur et de matériau photoconducteur (20) formant une structure sensiblement coplanaire recouverte par la couche de matériau cathodoluminescent (22).

4. Dispositif électrooptique bistable selon la revendication 3, caractérisé en ce que la seconde couche de matériau conducteur (24) est transparente.

5. Dispositif électrooptique bistable selon la revendication 3, caractérisé en ce qu'une couche isolante (23) est intercalée entre la structure sensiblement coplanaire (18, 20, 24) et la couche de matériau cathodoluminescent (22), cette couche isolante (23) étant pourvue d'une ouverture (25) percée au niveau de la seconde couche de matériau conducteur (24) de manière à ce qu'un contact électrique soit établi entre la seconde couche de matériau conducteur et la couche de matériau cathodoluminescent.

6. Dispositif électrooptique bistable selon l'une quelconque des revendications 1 et 2, caractérisé en ce que la première couche de matériau conducteur (18) est déposée sur le premier substrat (10), la couche de matériau photoconducteur (20) recouvrant la première couche de matériau conducteur (18), ces couches formant une structure en empilement recouverte par la couche de matériau cathodoluminescent (22), et en ce que ledit élément bistable comporte un moyen pour isoler électriquement la première couche de matériau conducteur (18) de la couche de matériau cathodoluminescent (22).

7. Dispositif électrooptique bistable selon la revendication 6, caractérisé en ce que ledit moyen pour isoler électriquement la première couche de matériau conducteur (18) de la couche de matériau cathodoluminescent (22) est constitué par une extension de la couche de matériau photoconducteur (20) recouvrant totalement la première couche de matériau conducteur (18).

8. Dispositif électrooptique bistable selon la revendication 6, caractérisé en ce que ledit moyen pour isoler électriquement la première couche de matériau conducteur (8) de la couche de matériau cathodoluminescent (22) comprend une couche isolante (23) recouvrant la structure en empilement, cette couche isolante (23) étant pourvue d'une ouverture (25) au niveau de la couche de matériau photoconducteur (20) de manière à assurer un contact électrique entre la couche de matériau photoconducteur (20) et la couche de matériau cathodoluminescent (22).

9. Dispositif électrooptique bistable selon la revendication 6 ou 7 ou 8, caractérisé en ce que la structure en empilement comprend une seconde couche de matériau conducteur (24) recouvrant la couche de matériau photoconducteur (20).

10. Dispositif électrooptique bistable selon l'une quelconque des revendications 1 à 9, caractérisé en ce qu'il comprend une source lumineuse.

11. Dispositif électrooptique bistable selon l'une quelconque des revendications 1 à 10, caractérisé en ce que le moyen (26) pour exciter le matériau cathodoluminescent comporte une source d'électrons à cathodes émissives à micropointes.

12. Dispositif électrooptique bistable selon l'une quelconque des revendications 1 à 10, caractérisé en ce que le moyen (26) apte à exciter le matériau cathodoluminescent comporte une source d'électrons à diodes possédant une structure métal-isolant-métal.

13. Dispositif électrooptique bistable selon l'une quelconque des revendications 1 à 10, caractérisé en ce que le moyen (26) apte à exciter le matériau cathodoluminescent comporte une source d'électrons à diodes semi-conductrices.

14. Dispositif électrooptique bistable selon l'une quelconque des revendications 1 à 13, caractérisé en ce que le dispositif comprenant plusieurs éléments bistables (16), une couche unique de matériau cathodoluminescent (22) est commune à tous les éléments bistables (16).

15. Dispositif électrooptique bistable selon l'une quelconque des revendications 1 à 14, caractérisé en ce que le dispositif comprenant plusieurs éléments bistables (16), ces éléments bistables (16) sont arrangés en lignes et en colonnes suivant une matrice.

16. Dispositif électrooptique bistable selon la revendication 15, caractérisé en ce que les premières couches de matériau conducteur (18) sont reliées entre elles en colonnes conductrices parallèles, le moyen (26) pour exciter ledit matériau cathodoluminescent (22) étant apte à exciter des lignes parallèles.

17. Ecran plat de visualisation, caractérisé en ce qu'il comprend un dispositif conforme à l'une quelconque des revendications 15 et 16, chaque élément bistable correspondant à un pixel de l'écran.

18. Procédé pour la mise en oeuvre d'un écran conforme à la revendication 17, caractérisé en ce que les pixels de l'écran pouvant prendre un état "allumé" ou "éteint", le procédé consiste à :
adresser successivement les lignes de pixels,
lors de l'adressage d'une ligne,
porter tous les pixels de cette ligne dans un état "éteint", puis allumer les pixels de cette ligne devant l'être,
maintenir les pixels des lignes non adressées dans celui des états pris pendant leur adressage précédent.

19. Procédé selon la revendication 18, caractérisé en ce que,
V0 étant une tension de seuil inférieur pour la bistabilité d'un élément bistable,
V1 étant une tension de seuil supérieur pour la bistabilité d'un élément bistable,
l'état d'un pixel situé au croisement d'une ligne et d'une colonne étant commandé en appliquant une différence de potentiel entre cette colonne conductrice (anode) et une cathode dudit moyen pour exciter le matériau cathodoluminescent, cette cathode excitant la ligne considérée,
A - lors de l'adressage d'une ligne :
a) pendant une durée Te, on porte la cathode considérée à un potentiel -VIN puis,
b) pendant une durée Ta, on porte la cathode considérée à un potentiel -VlB,
1) pour allumer le pixel situé à l'intersection de la ligne considérée et de la colonne considérée,
i) pendant la durée Te, on porte la colonne à un potentiel -Vc, avec la condition VIN - Vc < V0,
ii) pendant la durée Ta, on porte la colonne à un potentiel Vc, avec la condition VlB + Vc > V1,
2) pour éteindre le pixel situé à l'intersection de la ligne considérée et de la colonne considérée,
i) pendant la durée Te, on porte la colonne à un potentiel Vc, avec la condition VlN + Vc < V0,
ii) pendant la durée Ta, on porte la colonne à un potentiel -Vc, avec la condition VlB - Vc < V1,
B - en dehors de l'adressage de la ligne considérée, on porte la cathode considére à un potentiel -Vr tel que Vr + Vc < V1 et Vr - Vc > V0 pour maintenir les pixels de la ligne considérée dans celui des états pris à l'adressage précédent.

## Patentansprüche

1. Elektrooptische, bistabile Vorrichtung, **dadurch gekennzeichnet**, daß sie umfaßt
ein erstes und ein zweites Substrat (10, 12), Mittel (14) um das erste und das zweite Substrat (10, 12) zwischen ihnen derart hermetisch einzuschließen, daß ein Raum unter Vakuum hergestellt wird,
wobei in dem genannten Raum mindestens ein bistabiles Element (16) enthalten ist, das umfaßt:
einerseits von dem ersten Substrat (10) gehalten:
eine erste Schicht aus einem Leitermaterial (18), eine Schicht aus einem fotoleitenden Material (20),
eine Schicht aus einem kathodolumineszierenden Material (22),
andererseits eine Einrichtung (26), um das genannte kathodolumineszierende Material (22) anzuregen.

2. Elektrooptische, bistabile Vorrichtung, gemäß Anspruch 1, **dadurch gekennzeichnet**, daß das erste Substrat (10) und die erste Schicht aus Leitermaterial (18) transparent sind.

3. Elektrooptische, bistabile Vorrichtung, gemäß irgendeinem der Ansprüche 1 und 2, **dadurch gekennzeichnet**, daß ein bistabiles Element (16) eine zweite Schicht (24) aus Leitermaterial umfaßt, die erste und die zweite Schicht aus Leitermaterial (18, 24) getrennt und auf dem ersten Substrat (10) abgeschieden sind, die Schicht aus fotoleitendem Material (20) mindestens teilweise die erste und die zweite Schicht aus Leitermaterial (18, 24) derart überdeckt, daß diese Schichten aus Leitermaterial (18, 24) elektrisch verbunden werden, die Schichten aus Leitermaterial und fotoleitendem Material (20) eine im wesentlichen koplanare Struktur bilden, die von der Schicht aus kathodolumineszentem Material (22) überdeckt ist.

4. Elektrooptische, bistabile Vorrichtung, gemäß Anspruch 3, **dadurch gekennzeichnet**, daß die zweite Schicht aus Leitermaterial (24) transparent ist.

5. Elektrooptische, bistabile Vorrichtung, gemäß Anspruch 3, **dadurch gekennzeichnet**, daß eine isolierende Schicht (23) zwischen die im wesentlichen koplanare Struktur (18, 20, 24) und die Schicht aus kathodolumineszentem Material (22) eingefügt ist, diese isolierende Schicht (23) mit einer Öffnung (25) versehen ist, die auf der Höhe der zweiten Schicht aus Leitermaterial (24) derart gebohrt ist, daß ein elektrischer Kontakt zwischen der zweiten Schicht aus Leitermaterial und der Schicht aus kathodolumineszentem Material hergestellt ist.

6. Elektrooptische, bistabile Vorrichtung, gemäß Anspruch 1 und 2, **dadurch gekennzeichnet**, daß die erste Schicht aus Leitermaterial (18) auf dem ersten Substrat (10) abgeschieden ist, die Schicht aus fotoleitendem Material (20) die erste Schicht aus Leitermaterial (18) bedeckt, diese Schichten eine Stapelstruktur bilden, die mit der Schicht aus kathodolumineszentem Material (22) bedeckt ist, und daß das genannte bistabile Element eine Einrichtung umfaßt, um die erste Schicht aus Leitermaterial (18) elektrisch von der Schicht aus kathodolumineszentem Material (22) zu isolieren.

7. Elektrooptische, bistabile Vorrichtung, gemäß Anspruch 6, **dadurch gekennzeichnet**, daß die genannte Einrichtung zum elektrischen Isolieren der ersten Schicht aus Leitermaterial (18) von der Schicht aus kathodolumineszentem Material (22) von einer Fortsetzung der Schicht aus fotoleitendem Material (20) gebildet ist, die die erste Schicht aus Leitermaterial (18) vollständig überdeckt.

8. Elektrooptische, bistabile Vorrichtung, gemäß Anspruch 6, **dadurch gekennzeichnet**, daß die genannte Einrichtung zum elektrischen Isolieren der ersten Schicht aus Leitermaterial (8) von der Schicht aus kathodolumineszentem Material (22) eine isolierende Schicht (23) umfaßt, die die Stapelstruktur überdeckt, wobei diese isolierende Schicht (23) mit einer Öffnung (25) auf der Höhe der Schicht aus fotoleitendem Material (20) derart versehen ist, daß ein elektrischer Kontakt zwischen der Schicht aus fotoleitendem Material (20) und der Schicht aus kathodolumineszentem Material (22) sichergestellt ist.

9. Elektrooptische, bistabile Vorrichtung, gemäß Anspruch 6 oder 7 oder 8, **dadurch gekennzeichnet**, daß die Stapelstruktur eine zweite Schicht aus Leitermaterial (24) umfaßt, die die Schicht aus fotoleitendem Material (20) bedeckt.

10. Elektrooptische, bistabile Vorrichtung, gemäß irgendeinem der Ansprüche 1 bis 9, **dadurch gekennzeichnet**, daß sie eine Lichtquelle umfaßt.

11. Elektrooptische, bistabile Vorrichtung, nach irgendeinem der Ansprüche 1 bis 10, **dadurch gekennzeichnet**, daß die Einrichtung (26) zum Anregen des kathodolumineszenten Materials eine Elektronenquelle mit Emissionskathodo mit Mikrospitzen umfaßt.

12. Elektrooptische, bistabile Vorrichtung, gemäß irgendeinem der Ansprüche 1 bis 10, **dadurch gekennzeichnet**, daß die Einrichtung (26), die das kathodolumineszente Material anregen kann, eine Elektronenquelle mit Diodo umfaßt, die eine Metall-Isoliermaterial-Metall Struktur besitzt.

13. Elektrooptische, bistabile Vorrichtung, gemäß irgendeinem der Ansprüche 1 bis 10, **dadurch gekennzeichnet**, daß die Einrichtung (26), die das kathodolumineszente Material anregen kann, eine Elektrodoquelle aus halbleitenden Diodo umfaßt.

14. Elektrooptische, bistabile Vorrichtung, gemäß irgendeinem der Ansprüche 1 bis 13, **dadurch gekennzeichnet**, daß die Vorrichtung mehrere bistabile Elemente (16) umfaßt, eine einzige Schicht aus kathodolumineszentem Material (22) allen bistabilen Elementen (16) gemeinsam ist.

15. Elektrooptische, bistabile Vorrichtung, gemäß irgendeinem der Ansprüche 1 bis 14, **dadurch gekennzeichnet**, daß die Vorrichtung mehrere bistabile Elemente (16) umfaßt, diese bistabilen Elemente (16) in Zeilen und Spalten gemäß einer Matrix angeordnet sind.

16. Elektrooptische, bistabile Vorrichtung, gemäß Anspruch 15, **dadurch gekennzeichnet**, daß die ersten Schichten aus Leitermaterial (18) unter einander zu parallelen, leitenden Spalten verbunden sind, die Einrichtung (26) zum Anregen des genannten kathodolumineszenten Material (22), die parallelen Zeilen anregen kann.

17. Flacher Sichtschirm, **dadurch gekennzeichnet**, daß er eine Vorrichtung gemäß irgendeinem der Ansprüche 15 und 16 umfaßt, wobei jedes bistabile Element einem Bildelement des Schirms entspricht.

18. Verfahren zum Herstellen eines Schirms gemäß Anspruch 17, **dadurch gekennzeichnet**, daß die Bildelemente des Schirms einen "eingeschalteten" oder einen "gelöschten" Zustand annehmen können, wobei das Verfahren darin besteht:
nacheinander die Bildelementzeilen zu adressieren, bei der Adressierung einer Zeile alle Bildelemente dieser Zeile in einen "gelöschten" Zustand zu bringen, dann die Bildelemente dieser Zeile einzuschalten, die es sein sollen,
die Bildelemente der nichtadressierten Zeilen in demjenigen der Zustände beizubehalten, die während ihrer vorhergehenden Adressierung angenommen worden waren.

19. Verfahren gemäß Anspruch 18, **dadurch gekennzeichnet**, daß
V0 eine niedrigere Schwellenspannung für die Bistabilität eines bistabilen Elements ist,
V1 eine höherere Schwellenspannung für die Bistabilität eines bistabilen Elements ist,
der Zustand eines Bildelements, das sich an der Kreuzung einer Zeile und einer Spalte befindet, gesteuert wird, indem eine Potentialdifferenz zwischen dieser leitenden Spalte (Anode) und einer Kathode der genannten Einrichtung angelegt wird, um das kathodolumineszente Material anzuregen, wobei diese Kathode die betrachtete Zeile erregt,
A- bei der Adressierung einer Zeile:
a) während einer Dauer Te bringt man die betrachtete Kathode auf ein Potential -VlN, dann
b) während einer Dauer Ta bringt man die betrachtete Kathode auf ein Potential -VlB,
1) zum Einschalten des Bildelements, das sich an dem Kreuzungspunkt der betrachteten Zeile und der betrachteten Spalte befindet,
i) während der Dauer Te bringt man die Spalte auf ein Potential -Vc mit der Bedingung VlN - Vc < V0,
ii) während der Dauer Ta bringt man die Spalte auf ein Potential Vc mit der Bedingung VlB + Vc > V1,
2) zum Löschen des Bildelements, das sich an dem Schnittpunkt der betrachteten Zeile und der betrachteten Spalte befindet,
i) während der Dauer Te bringt man die Spalte auf ein Potential Vc mit der Bedingung VlN + Vc < V0,
ii) während der Dauer Ta bringt man die Spalte auf ein Potential -Vc mit der Bedingung VlB - Vc < V1,
B - außerhalb der Adressierung der betrachteten Zeile bringt man die betrachtete Kathode auf ein Potential -Vr, so daß Vr + Vc < V1 und Vr - Vc > 0 sind, um die Bildelemente der betrachteten Zeile in dem Zustand beizubehalten, der bei der vorhergehenden Adressierung eingenommen worden ist.

## Claims

1. Bistable electrooptical device, characterized in that it comprises a first and a second substrates (10, 12), means (14) for hermetically sealing the first and second substrates (10, 12) to one another, so as to form a vacuum enclosure and contained in the latter at least one bistable element (16) incorporating on the one hand, supported by the first substrate (10), a first layer of conductive material (18), a layer of photoconductive material (20) and a layer of cathodoluminescent material (22), and on the other hand a means (26) for exciting said cathodoluminescent material (22).

2. Bistable electrooptical device according to claim 1, characterized in that the first substrate (10) and the first conductive material layer (18) are transparent.

3. Bistable electrooptical device according to either of the claims 1 and 2, characterized in that the bistable element (16) incorporates a second conductive material layer (24), the first and second conductive material layers (18, 24) being separated and deposited on the first substrate (10), the photoconductive material layer (20) at least partly covering the first and second conductive material layers (18, 24) so as to electrically connect these conductive material layers (18, 24), the conductive material layers and the photoconductive material layer (20) forming a substantially coplanar structure covered by the cathodoluminescent material layer (22).

4. Bistable electrooptical device according to claim 3, characterized in that the second conductive material layer (24) is transparent.

5. Bistable electrooptical device according to claim 3, characterized in that an insulating layer (23) is placed between the substantially coplanar structure (18, 20, 24) and the cathodoluminescent material layer (22), said insulating layer (23) being provided with an opening (25) made level with the second conductive material layer (24) in such a way that an electrical contact is produced between the second conductive material layer and the cathodoluminescent material layer.

6. Bistable electrooptical device according to either of the claims 1 and 2, characterized in that the first conductive material layer (18) is deposited on the first substrate (10), the photoconductive material layer (20) covering the first conductive material layer (18), said layers forming a stack structure covered by the cathodoluminescent material layer (22) and in that said bistable element has a means for electrically insulating the first conductive material layer (18) from the cathodoluminescent material layer (22).

7. Bistable electrooptical device according to claim 6, characterized in that the means for electrically insulating the first conductive material layer (18) from the cathodoluminescent material layer (22) is constituted by an extension of the photoconductive material layer (20) completely covering the first conductive material layer (18).

8. Bistable electrooptical device according to claim 6, characterized in that the means for electrically insulating the first conductive material layer (18) from the cathodoluminescent material layer (22) comprises an insulating layer (23) covering the stack structure, said insulating layer (23) being provided with an opening (25) level with the conductive material layer (20), so as to ensure an electrical contact between the photoconductive material layer (20) and the cathodoluminescent material layer (22).

9. Bistable electrooptical device according to claim 6 or 7 or 8, characterized in that the stack structure comprises a second conductive material layer (24) covering the photoconductive material layer (20).

10. Bistable electrooptical device according to any one of the claims 1 to 9, characterized in that it comprises a light source.

11. Bistable electrooptical device according to any one of the claims 1 to 10, characterized in that the means (26) for exciting the cathodoluminescent material incorporates a microdot emissive cathode electron source.

12. Bistable electrooptical device according to any one of the claims 1 to 10, characterized in that the means (26) able to excite the cathodoluminescent material incorporates a diode electron source having a metal-insulator-metal structure.

13. Bistable electrooptical device according to any one of the claims 1 to 10, characterized in that the means (26) able to excite the cathodoluminescent material has a semiconductor diode electron source.

14. Bistable electrooptical device according to any one of the claims 1 to 13, characterized in that the device incorporates several bistable elements (16) and a single cathodoluminescent material layer (22) is common to all the bistable elements (16).

15. Bistable electrooptical device according to any one of the claims 1 to 14, characterized in that the device incorporates several bistable elements (16), the latter being arranged in rows and columns in matrix form.

16. Bistable electrooptical device according to claim 15, characterized in that the first conductive material layers (18) are interconnected so as to form parallel conductive columns, the means (26) for exciting said cathodoluminescent material (22) being able to excite parallel rows.

17. Flat display screen, characterized in that it comprises a device according to either of the claims 15 and 16, each bistable element corresponding to a pixel of the screen.

18. Process for producing a screen according to claim 17, characterized in that the pixels of the screen can assume an "on" state or an "off" state, the process comprising successively addressing the rows of pixels, during the addressing of a row, raising all the pixels of said row to an "off" state, followed by the illumination of the pixels of the row which have to be illuminated and maintaining the pixels of the rows which are not addressed in the state assumed during their preceding addressing.

19. Process according to claim 18, characterized in that V0 is a lower threshold voltage for the bistability of a bistable element,
V1 is the upper threshold voltage for the bistability of a bistable element, the state of a pixel located at the intersection of a row and a column is controlled by applying a potential difference between said conductive column (anode) and a cathode of said means for exciting the cathodoluminescent material, said cathode exciting the row in question,
A - during the addressing of a row:
a) for a time Te, the cathode in question is raised to a potential -VIN, then,
b) for a time Ta, the cathode in question is raised to a potential - VIB,
1) for illuminating the pixel located at the intersection of the row in question and the column in question,
i) for the time Te, the column is raised to a potential -Vc, with the condition VIN-Vc <V0,
ii) for the time Ta, the column is raised to a potential Vc, with the condition VIB+Vc >Vl,
2) for extinguishing the pixel at the intersection of the row in question and the column in question,
i) for the time Te, the column is raised to a potential Vc, with the condition VIN+Vc <V0,
ii) for the time Ta, the column is raised to a potential -Vc, with the condition VIB-Vc <Vl,
B - outside the addressing of the row in question, the cathode in question is raised to a potential -Vr such that Vr+Vc<Vl and Vr-Vc>V0 in order to maintain the pixels of the row in question in the state assumed during the preceding addressing.
